# EUROPÄISCHE PATENTANMELDUNG

(11) **EP 0 065 018 A1**
(43) Veröffentlichungstag der Anmeldung: **24.11.1982**
(21) Anmeldenummer: 81103701.9
(22) Anmeldetag: 14.05.1981
(51) Int. Cl.: A47B 81/06

(54) **Schallplattenständer**

(71) Anmelder: Weber Handelsgesellschaft mbH, D-5912 Hilchenbach 5 (DE)
(72) Erfinder: Weber, Paul-Gerhard, D-5912 Hilchenbach 3 (DE)
(74) Vertreter: Stratmann, Ernst, Dr.-Ing.

(57) **Zusammenfassung**

Es wird ein besonders stabiler und trotzdem leichter Schallplattenständer aus Holz beschrieben, der aus einer Bodenwand (12), einer Rückwand (14), zwei Seitenwänden (16, 18), sowie zumindest einer Zwischenwand (10) besteht und bei dem die Seitenwände (16, 18) und die Zwischenwand (20) von rechteckigen Holzrahmen (22) gleicher Abmessungen gebildet werden, die miteinander durch Boden- bzw. Rückwandleisten (24 bzw. 26) verbunden sind, wobei die bezüglich des Schallplattenständers (10) nach außen weisenden Flächen (28) dieser Holzleisten (24, 26) mit den Stirnkantenflächen (30) der Holzrahmen (22) fluchten und so eine durchgehende Außenfläche für Bodenwand (12) bzw. Rückwand (14) bilden.

## Beschreibung

Die Erfindung betrifft einen Schallplattenständer, bestehend aus einer Bodenwand, einer Rückenwand, 2 Seitenwänden sowie zumindest 1 Zwischenwand.

Derartige Schallplattenständer sind bereits bekannt und können aus Holz, Kunststoff oder anderen Materialien bestehen.

Schallplattenständer aus Kunststoff sind zwar meist verhältnismäßig preiswert in der Herstellung, sind aber nicht sonderlich stabil und sind in vielen Fällen auch hinsichtlich ihrem Aussehen nicht optimal.

Man könnte derartige Schallplattenständer auch aus Sperrholzteilen fertigen, insbesondere Sperrholzplatten, deren Verbindung aber recht problematis8h ist und gleichfalls zu Stabilitätsproblemen führt, es sei denn, daß sehr dickes Sperrholz benutzt wird, das aber den Schallplattenständer ein hohes Gewicht gibt, was in vielen Fällen unzweckmäßig ist.

Aufgabe der Erfindung ist die Schaffung eines Schallplattenständers, der aus Holz besteht, ausreichend stabil ist und trotzdem kein übermäßig hohes Gewicht aufweist.

Gelöst wird diese Aufgabe dadurch, daß die Seitenwände und die Zwischenwand von rechteckigen Holzrahmen gleicher Abmessungen gebildet werden, die miteinander durch Boden- bzw. Rückwandleisten verbunden sind, wobei die bezüglich des Schallplattenständers nach außen weisenden Flächen dieser Holzleisten mit den zugehörigen Stirnkantenflächen der Holzrahmen fluchten und die Boden- bzw. Rückenfläche des Schallplattenständers .bilden.

Durch diese Anordnung wird einerseits den Seitenwänden wie auch den Zwischenwänden ohne große Gewichtsprobleme ausreichend hohe Stabilität gegeben, andererseits ergibt die besondere Anordnung der diese Holzrahmen verbindenden Holzleisten B^{p}den- bzw. Rückwand Anordnungen, die gleichfalls dem Schallplattenständer hohe Stabilität geben, ohne daß dadurch das Gewicht unnötig erhöht wird.

Gemäß einer vorteilhaften Weiterbildung der Erfindung bestehen die Holzrahmen aus vier miteinander durch Holzdübel verbundene Holzleisten.

Auch ist es zweckmäßig, wenn der Holzrahmen im Bereich anstoßender Boden- bzw. Rückwandleisten Sacklöcher für Verbindungsdübel aufweist. Durch diese Verbindungsdübel, insbesondere in Form von Holzdübeln wird ohne Gewichtserhöhung eine sehr große Verbindungsstabilität gewährleistet.

Statt der Sacklöcher kann der Holzrahmen im Bereich anstoßender Boden- bzw. Rückwandleisten auch Durchgangslöcher aufweisen, insbesondere ist dies dann zweckmäßig, wenn der Holzrahmen zur Bildung der Zwischenwand dient.

Wie die Holzrahmen können auch die Boden- bzw. Rückwandleisten in ihren Längskanten Sacklöcher (alternativ auch Durchgangslöcher) zur Aufnahme von vom Holzrahmen ausgehenden Verbindungsdübeln aufweisen, wobei bei der Anwendung von Durchgangslöchern auch alternativ längere Rundhölzer zur Verbindung . der einzelnen Teile des Schallplattenständers dienen können.

Der Schallplattenständer kann als fertig verleimte Einheit vorliegen, oder aber als Bausatz, der jeweils aus N + 1 Rahmen, N-Bodenleisten und N-Rückwandleisten besteht, wobei N = 1, 2, 3 usw. bedeutet, wobei diese als Bausatz vorliegenden Schallplattenständer einen besonders geringen Raumbedarf haben, was dann von Vorteil ist, wenn der Schallplattenständer verschickt werden soll oder vorübergehend nicht benötigt wird und dann wenig Platz einnehmen soll.

Soll der Schallplattenständer dann (ggf. wieder) in Benutzung genommen werden, lassen sich die Bausatzteile zu den oben geschilderten Schallplattenständer vereinigen.

Die Erfindung wird nachfolgend anhand von Ausführungsbeispielen näher erläutert, die in den Zeichnungen dargestellt sind.

Es zeigt:
Fig. 1 eine Seitenansicht auf den erfindungsgemäßen Schallplattenständer;
Fig. 2 eine Ansicht von vorn auf einen Schallplattenständer mit einer Zwischenwand;
Fig. 3 eine Ansicht auf einen eine Seitenwand bildenden Rahmen;
Fig. 4 eine Ansicht von vorn auf diesen in Fig. 3 dargestellten Rahmen, wobei der Rahmen gem. Figuren 3 und 4 insbesondere als rechte Seitenwand für den Schallplattenständer geeignet ist (wenn man den Schallplattenständer in Richtung des Einsetzens der Platten betrachtet;
Fig. 5 eine Ansicht ähnlich der Fig. 3 einen Rahmen, der insbesondere für die linke Seitenwand bzw. für die Zwischenwand eines Schallplattenständers geeignet ist, je nach Ausführungsform der Dübellöcher;
Fig. 6 eine Ansicht von vorn auf den Rahmen der Fig. 5 mit Durchgangslöchern, die den Rahmen insbesondere als Zwischenwand geeignet macht;
Fig. 7 eine ähnliche Ansicht wie Fig. 6, jedoch mit Sacklöchern, die den Rahmen insbesondere als linke Seitenwand geeignet macht;
Fig. 8, 9, 10 u. 11 Draufsichten bzw. Seitenansichten von Holzleisten, die zur Bildung der Boden- bzw. Rückwand geeignet sind;
Fig. 12 eine Einzelheit der Verbindung von den rahmenbildenden Holzleisten; und
Fig. 13 eine Einzelheit zur Erläuterung der Verbindung der die Boden- bzw. Rückwand bildenden Holzleisten mit den Rahmenteilen.

In Fig. 1 ist in einer Seitenansicht eine Ausführungsform des erfindungsgemäßen Schallplattenständers 10 dargestellt, während Fig. 2 eine Ansicht von vorne wiedergibt.

Wie zu erkennen ist, besteht der Schallplattenständer in der hier dargestellten Ausführungsform aus einer Bodenwand 12, einer Rückwand 14, einer linken bzw. rechten Seitenwand 16 bzw. 18 sowie einer Zwischenwand 20. Die Seitenwände 16, 18 sowie die Zwischenwand 20 bestehen jeweils aus einem rechteckigen Holzrahmen 22, wie er auch beispielsweise aus der Fig. 5, eine Aufsicht auf den Holzrahmen, sowie den Fig. 6 und 7 sichtbar wird, die jeweils eine Seitenansicht von zwei unterschiedlichen Ausführungsformen zeigen.

Wie die Fig. 2 deutlich zeigt, besitzen alle rechteckigen Holzrahmen gleiche äußere Abmessungen und sind miteinander durch Boden- bzw. Rückwandleisten 24 bzw. 26 miteinander verbunden. Die Bodenleisten 24 bzw. die Rückwandleisten 26 sind dabei bezüglich des Gesamtaufbaus des Schallplattenständers 10 so angeordnet, daß die nach außen weisenden Flächen 28 dieser Holzleisten 24 bzw. 26 mit den Stirnkantenflächen 30 der Holzrahmen 16, 18 bzw. 20 fluchten und somit eine durchgehende Außenfläche für die Bodenwand 12 bzw. die Rückwand 14 bilden.

Die Holzrahmen 22 bestehen jeweils aus vier miteinander verbundenen Holzleisten 32, 34, 36 und 38, die vorzugsweise aus Massivholz bestehen, ähnlich wie auch die Bodenleiste 24 und die Rückwandleiste 26 vorzugsweise aus Massivholz aufgebaut sind.

Um die Leisten 32, 34, 36 und 38 miteinander zu verbinden, sind gem. Fig. 5 Holzdübel 40 vorgesehen, siehe insbesondere die Fig. 5 und die in dieser Figur gekennzeichnete Einzelheit X, die in Fig. 12 nocheinmal in vergrößertem Maßstab in Form einer Schnittdarstellung wiedergegeben ist. Wie aus Fig. 12 hervorgeht, stoßen die Holzleisten 36, 34 so aneinander, daß sich wiederum eine kontinuierliche äußere Rückenfläche 42 nicht nur für den in Fig. 5 dargestellten Rahmen 22, sondern auch bezüglich der Rückwand des Schallplattenständers, wie bereits ausgeführt. Lediglich eine Kantenbrechung 44 bzw. 46 kann vorgesehen sein.

Um eine möglichst drehstabile Verbindung zwischen den einzelnen Teilen 34, 36, 38, 32 zu erhalten sind an jeder Verbindungsfläche zwei Dübel 40 vorgesehen, die in entsprechende Sackbohrungen 48 bzw. 50 der Rahmenteile 34 bzw. 36 eingesteckt -sind. Zusätzlich wird man ebenfalls aus Stabilitätsgründen eine Verleimung der Dübel mit den Rahmenteilen wie auch der aneinanderstoßenden Flächen der Rahmenteile 34 bzw. 36 vornehmen.

Es ist klar, daß auch andere Verbindungseinrichtungen denkbar sind, so beispielsweise ein einfaches Verleimen ohne die Anwendung von Dübeln, oder alternativ auch andere bekannte Holzverbindungen, die aber entweder keine so gute Stabilität ermöglichen, oder aber keine so gute Ausrichtung der Teile zueinander ergeben.

In ähnlicher Weise können natürlich auch die einzelnen Rahmen 16, 18, 20, die in Fig. 2 zu erkennen sind, mit den entsprechenden anstoßenden Boden- bzw. Rückwandleisten 24, 26 dadurch verbunden werden, daß sie einfach miteinander verleimt werden, günstiger ist jedoch die in den Fig. dargestellte Ausführungsform, bei der auch wiederum mit Holzdübeln gearbeitet wird.

So zeigt die Fig. 2 wie auch die Fig. 8 u. 10 jeweils Dübel 52, die in entsprechende Sackbohrungen 54, 56 einsetzbar sind, siehe auch die Einzelheit Y der Fig. 13, die eine Schnittansicht dieser Ansicht wiedergibt.

Die Holzdübel 52, die von der Bodenleiste 24 bzw. der Rückwandleiste 26 ausgehen, werden in entsprechende Sack- oder auch Durchgangslöcher aufgenommen, die in den Holzrahmen 22 im jeweiligen Bereich der anstoßenden Boden- bzw. Rückwandleiste angebracht sind, wie beispielsweise die Fig. 1 und 2 erkennen lassen, siehe die Bezugszahlen 58 und 60.

Diese Löcher können als Sacklöcher ausgebildet sein, was insbesondere bei den als Seitenwände dienenden Holzrahmen 16 bzw. 18 günstig ist, siehe die in Fig. 7 dargestellte Ansicht von vorn, oder aber auch als Durchgangslöcher gemäß Fig. 6, was bei als Zwischenwand 20 dienenden Rahmen 22 zweckmäßig ist.

Statt der insbesondere aus Fig. 2 deutlich werdenden Ausführungsform wäre auch eine Ausführungsform denkbar, bei der die Bodenleisten 24 bzw. Rückwandleisten 26 statt Sacklöcher, die vorzugsweise zueinander fluchten, Durchgangslöcher längs der Achse 62 dieser Bohrungen 54 bzw. 56 besitzen, so daß längs dieser Achsen 62 durch die gesamte, beispielsweise in Fig. 2 dargestellte Anordnung Dübelstäbe hindurchgetrieben werden können, nicht dargestellt, die entweder in Sacklöchern der äußeren Rahmen 16 bzw. 18 enden, oder aber, falls diese Rahmen ebenfalls Durchgangslöcher besitzen, bis zur Außenfläche dieser Rahmen 16, 18 reichen.und dort bündig abgeschnitten sind.

Ein besonderer Vorteil dieser letztgenannten Anordnung wäre der, daß die einzelnen Rahmen 22 nicht nur äußerlich gleiche Abmessungen aufweisen, sondern auch die Anordnung der für die Holzdübel bestimmten Bohrungen völlig einheitlich wird, weil dann alle Rahmen jeweils Durchgangslöcher besitzen.

Eine Unterscheidung zwischen einem linken Rahmen 16 gem. Fig. 2, der auch in Fig. 5 bzw. 7 erkennbar ist, einem rechten Rahmen 18 gem. Fig. 2, der in den Fig. 3 und 4 dargestellt ist, sowi+-ine-m Zwischenrahmen 20, der von der Fig. 5 in Verbindung mit der Fig. 6 repräsentiert wird, ist dann nicht mehr notwendig. Dies hat den Vorteil, daß dann, wenn der Schallplattenständer nicht als fertige Baueinheit verwendet wird, sonderen als Bausatz, der den Bausatz zum Aufbau eines Schallplattenständers benutzende nicht darauf achten muß, in welche Anordnung er die verschiedenen Rahmen 22 benutzt.

Ein derartiger Bausatz könnte beispielsweise aus drei Rahmenteilen 22, zwei Bodenleisten 24 und zwei Rückwandleisten 26 bestehen, ggf. zuzüglich einer ausreichenden Anzahl von Holzdübeln 40 bzw. 52 oder auch Rundhölzern (nicht dargestellt), sofern derartige Dübeleinrichtungen vorgesehen sind. Allgemeiner ausgedrückt, ein Bausatz umfaßt jeweils N + 1 Rahmenteile, N-Bodenleisten und N-Rückwandleisten, wobei N eine ganze Zahl bedeutet, also 1, 2, 3 usw.. Je nach Größe von N ergibt sich somit ein Schallplattenständer mit einer unterschiedlichen Anzahl von Fächern.

Bei der einfachsten Ausführungsform (N = 1) entfällt das Zwischenteil 20, während bei beispielsweise N = 3 'sich mittels zweier Zwischenrahmen 20 insgesamt 3 Fächer ergeben.

Verzichtet man auf die in den Fig. dargestellte Abrundung 64 an der vorderen oberen Kante der Rahmen 22, und ordnet man die Bohrungen für die Dübel entsprechend symmetrisch an, wird es auch beim Aufbau der Rahmen gleichgültig, in welcher Anordnung die Holzleisten 32 und 36 bezüglich der beiden anderen Rahmenteile 34, 38 vereinigt werden.

Falls in der Seitenansicht der Schallplattenständer nicht quadratisch sein muß, wäre es auch denkbar, die für Boden- bzw. Rückenwand verwendeten Holzleisten gleich lang zu machen, so daß sie ebenfalls zueinander identisch werden. Ordnet man auch noch die für die Dübel bestimmte Bohrungen 58 in gleicher Weise an, vereinfacht sich auch in dieser Hinsicht der Zusammenbau eines Schallplattenständers, sofern dieser Schallplattenständer als-Bausatz vorliegt.

Im letzteren Falle wäre es also denkbar, einen Bausatz zu schaffen, der nur vier verschieden geformte Teile enthält, nämlich als Boden- und Rückenwandleiste geeignete Holzleisten (erstes Teil), die zueinander identischen Rahmenholzleisten 32 und 36 (zweites Teil), die dazu senkrecht liegenden Rahmenholzleisten 34, 38 (drittes Teil), sowie die Dübeleinrichtungen, die ebenfalls einheitlich sein können (Teil 4).

## Patentansprüche

1. Schallplattenständer, bestehend aus einer Bodenwand (12), einer Rückwand (14), zwei Seitenwänden (16, 18) sowie zumindest einer Zwischenwand (20), dadurch gekennzeichnet, daß die Seitenwände (16, 18) und die Zwischenwand (20) von rechteckigen Holzrahmen (22) gleicher Abmessungen gebildet werden, die miteinander durch Boden- bzw. Rückwandleisten (24 bzw. 26) verbunden sind, wobei die bezüglich des Schallplattenständers (10) nach außen weisenden Flächen (28) dieser Holzleisten (24, 26) mit den Stirnkantenflächen (30) der Holzrahmen (22) fluchten und so eine durchgehende Außenfläche für Bodenwand (12) bzw. Rückwand (14) bilden.

2. Schallplattenständei nach Anspruch 1, dadurch gekennzeichnet, daß der Holzrahmen (22) aus vier miteinander durch Holzdübel (40) verbundene Holzleisten (32, 34, 36, 38) besteht.

3. Schallplattenständer nach Anspruch 2, dadurch gekennzeichnet, daß der Holzrahmen (22) im Bereich anstoßender Boden- bzw. Rückwandleisten (24 bzw. 26) Sacklöcher (66) oder Durchgangslöcher (68) für Verbindungsdübel (52) aufweist und das Boden- bzw. Rückwandleisten (24 bzw. 26) in ihren Längskanten entsprechend ausgerichtete Sacklöcher (54, 56) oder ggf. auch Durchgangslöcher zur Aufnahme von Holzdübel (52) oder auch langgestreckte, mehrere Boden- bzw. Rückwandleisten (24, 26) sowie die zugehörigen Rahmen (22) durchstoßende Rundhölzer.

4. Schallplattenständer nach Anspruch 2 oder 3, dadurch gekennzeichnet, daß die den Holzrahmen bildenden Holzleisten (32, 34, 36, 38) jeweils mittels zweier Holzdübel (40) miteinander verbunden sind.

5. Schallplattenständer nach einem der Ansprüche 1 bis 4, dadurch gekennzeichnet, daß der Rahmen (22) an seiner freien Ecke eine Abrundung (64) besitzt.

6. Schallplattenständer nach einem der Ansprüche 1 bis 5, dadurch gekennzeichnet, daß die als Seitenwände dienenden Rahmen (22) im Bereich anstoßender Boden- bzw. Rückwandleiste (24 bzw. 26) jeweils zwei Sacklöcher für die Aufnahme von Holzdübeln besitzt.

7. Schallplattenständer nach einem der Ansprüche 1 bis 6, dadurch gekennzeichnet, daß der als Zwischenwand dienende Holzrahmen (22) im Bereich anstoßender Boden- bzw. Rückwandleisten (24 bzw. 26) jeweils zwei Durchgangslöcher (68) für die Aufnahme von Holzdübeln (52) besitzt.

8. Schallplattenständer nach einem der Ansprüche 1 bis 7, dadurch gekennzeichnet, daß alle Teile des Schallplattenständers aus Massivholz bestehen.

9. Schallplattenständer nach einem der Ansprüche 1 bis 8, dadurch gekennzeichnet, daß Boden- bzw. Rückwandleiste (24 bzw. 26) identischen Aufbau aufweisen, daß jeweils zwei der vier den Holzrahmen (22) bildenden Holzleisten (34 und 38 bzw. 32 und 36) identischen Aufbau besitzen, und das die Holzdübel zur Verbindung dieser Teile alle identisch sind.

10. Schallplattenständer nach einem der Ansprüche 1 bis 9, dadurch gekennzeichnet, daß jeweils N + 1 Rahmen (22), N-Bodenleisten (24), N-Rückwandleisten (26), sowie ggf. die notwendige Anzahl von Dübeln (40, 52) zu einem Bausatz vereinigt sind, wobei N = 1, 2, 3 usw. bedeutet.
